# EUROPÄISCHE PATENTSCHRIFT

(11) **EP 2 583 769 B1**
(45) Veröffentlichungstag und Bekanntmachung des Hinweises auf die Patenterteilung: **29.07.2015**
(21) Anmeldenummer: 12006821.8
(22) Anmeldetag: 01.10.2012
(51) Int. Cl.: B21D 24/16, B21D 43/04, B21D 43/10, B21D 22/02

(54) **Vorrichtung und Verfahren zum Warmformen/Presshärten und Schneiden eines Blechmaterials in einem Werkzeug, mit automatisierter Entnahme des Blechabfalls**
Device and method for thermoforming/press hardening and cutting a sheet material in a tool, with automated removal of the sheet waste
Dispositif et procédé de formage à chaud/trempe à la presse et coupe d'un matériau en tôle dans un outil, avec extraction automatisée du déchet de tôle

(30) Priorität: 22.10.2011 DE 102011116715
(43) Veröffentlichungstag der Anmeldung: 24.04.2013
(73) Patentinhaber: Volkswagen Aktiengesellschaft, 38440 Wolfsburg (DE)
(72) Erfinder: Kotzian, Mathias, 38446 Wolfsburg (DE); Malek, Roland, Dr., 38440 Wolfsburg (DE); Oelkers, Peter, 38518 Gifhorn (DE)

(56) Entgegenhaltungen:
- WO-A1-2008/025387
- DE-A1- 10 140 182
- DE-A1- 19 645 794
- DE-A1-102009 051 461
- GB-A- 2 270 023
- JP-A- 6 179 028

## Beschreibung

Die Erfindung betrifft eine Vorrichtung mit einem Werkzeug zum Warmformen und insbesondere zum Presshärten eines Blechmaterials und zum anschließenden Schneiden des geformten Blechmaterials.

Die Erfindung betrifft ferner auch ein auf dieser Vorrichtung ausführbares Verfahren zum Warmformen und insbesondere zum Presshärten eines Blechmaterials und zum anschließenden Schneiden des geformten Blechmaterials.

Werkzeuge zum Warmformen und zum anschließenden Schneiden bzw. Trennen des zuvor geformten Blechmaterials sind aus dem Stand der Technik bekannt. Diesbezüglich wird z. B. auf die DE 10 2008 034 996 A1 und auf die WO 2008/025387 A1 verwiesen. Bei dem vorbekannten Werkzeug fallen die vom Werkstück (bzw. Schnittteil) abgetrennten und in der Regel noch warmen Blechabfalltelle schwerkraftbedingt nach unten und werden z. B. von einem unter der Umformpresse stehenden Abfallblechbehälter (so genannter Schrottcontainer) aufgefangen. Aus der

DE 10 2006 026 805 A1 ist ein Werkzeug zum Warmformen und Schneiden bekannt, bei dem die Blechabfallteile, ebenfalls schwerkraftbedingt, über eine schräge Fläche bzw. Rampe, die an einem niederhalterähnlichen Werkzeugteil ausgebildet ist, aus dem Werkzeug herausgeführt werden.

Die Aufgabe der Erfindung ist es, eine andere Möglichkeit für den Umgang mit den Blechabfallteilen aufzuzeigen, die die mit dem Stand der Technik einhergehenden Nachteile nicht oder zumindest nur in einem verminderten Umfang aufweist.

Diese Aufgabe wird gelöst durch eine erfindungsgemäße Vorrichtung mit den Merkmalen des Anspruchs 1. Die in den vom Anspruch 1 abhängigen Ansprüchen angegebenen Merkmale und Merkmalskombinationen beziehen sich auf bevorzugte Ausgestaltungen und Weiterbildungen der erfindungsgemäßen Vorrichtung. Mit dem Anspruch 8 erstreckt sich die Lösung der Aufgabe auch auf ein erfindungsgemäßes Verfahren zum Warmformen und insbesondere zum Presshärten eines Blechmaterials mit einer erfindungsgemäßen Vorrichtung. Die vorausgehenden und/oder nachfolgenden Erläuterungen gelten analog für alle Erfindungsgegenstände.

Die erfindungsgemäße Vorrichtung und das erfindungsgemäße Verfahren dienen auch der Herstellung warmgeformter und insbesondere zumindest partiell pressgehärteter sowie beschnittener und/oder gelochter Blechformteile. Die hergestellten Blechformteile sind fertig geformt und fertig beschnitten und/oder gelocht.

Die erfindungsgemäße Vorrichtung zum Warmformen und insbesondere zum Presshärten eines Blechmaterials umfasst wenigstens ein Werkzeug, das wenigstens zwei relativ zueinander verfahrbare Werkzeugteile aufweist, zwischen denen ein erwärmtes Blechmaterial geformt werden kann, und das wenigstens eine mechanische Schneideinrichtung aufweist, mit der das Blechmaterial im Wesentlichen nach dem Formen (d. h. nach dem Formvorgang oder am Ende des Formvorgangs) in einem noch warmen Zustand beschnitten und/oder gelocht werden kann.

Unter einem Formen des Blechmaterials wird je nach Verfahrensführung ein Umformen (direktes Warmumformen bzw. Presshärten) oder ein Formkalibrieren (indirektes Warmumformen bzw. Presshärten) verstanden. Unter einer mechanischen Schneideinrichtung wird eine Einrichtung zum Schneiden des Blechmaterials mit wenigstens einem translatorisch bewegten Schneidelement (wie bspw. eine Schneidkante, ein Schneidmesser, ein Lochstempel und dergleichen) verstanden, mit dem eine Trennoperation am Blechmaterial bzw. an dem aus dem Blechmaterial gebildeten Werkstück ausführbar ist. Eine Trennoperation kann ein Beschneiden mit offenem oder geschlossenem Schnittlinieverlauf zum Erzeugen einer Außenkontur oder ein Lochen mit geschlossenem Schnittlinienverlauf zum Erzeugen einer Innenkontur (Bohrung, Ausnehmung und dergleichen) sein, wobei wenigstens ein Blechabfallteil anfällt. Die nachfolgenden Erläuterungen betreffen teilweise und nicht einschränkend nur ein einzelnes Blechabfallteil.

Es ist vorgesehen, dass die erfindungsgemäße Vorrichtung ferner wenigstens einen verfahrbaren Greifer umfasst, mit dem nach dem Beschneiden und/oder Lochen des Blechmaterials wenigstens ein noch warmes Blechabfallteil automatisiert aus dem Werkzeug entnommen werden kann, wobei das Werkzeug derart ausgebildet ist, dass das noch warme Blechabfallteil nach dem Beschneiden und/oder Lochen in eine definierte Position (Übergabeposition) verbracht wird, aus der heraus dieses mit dem Greifer prozesssicher entnommen werden kann.

Unter einem verfahrbaren Greifer soll eine mittels Roboter, Feeder oder dergleichen bewegte Greifeinrichtung verstanden werden, an der ein einzelnes oder eine Vielzahl von Greifelementen angeordnet ist, mit dem bzw. mit denen das Blechmaterial (Blechabfallteil oder Blechformteil) gezielt aufgenommen und nachfolgend wieder gezielt abgelegt oder abgeworfen werden kann. Das Greifelement stellt hierbei einen Kraftschluss zum Blechmaterial her, der das Anheben und Verbringen ermöglicht.

Erfindungsgemäß erfolgt die Entnahme des wenigstens einen Blechabfallteils bei geöffnetem Werkzeug, wozu die Werkzeugteile nach dem Formen des Blechmaterials bzw. nach dem Formvorgang und nach dem Beschneiden und/oder Lochen des Blechmaterials bzw. nach Schneidvorgang auseinander gefahren werden, so dass der Greifer in das geöffnete Werkzeug einfahren kann. Spätestens beim Aufnehmen eines noch warmen Blechabfallteils muss sich dieses in einer definierten Position befinden, wobei eine Lagetoleranz durchaus ermöglicht sein soll. Das Blechabfallteil kann direkt nach dem Schneidvorgang oder erst später, bspw. erst beim Öffnen des Werkzeugs, in die definierte Position verbracht werden. Die definierte Position befindet sich vorrangig im Werkzeug oder auch unmittelbar neben dem Werkzeug (bspw. auf dem Pressentisch).

Bevorzugt ist einen verfahrbaren Greifer vorgesehen, der wenigstens ein noch warmes Blechabteil aufnimmt und dieses aus dem Werkzeug bzw. aus dem Pressenraum entnimmt. Damit beschreitet die Erfindung einen ganz anderen Weg als die aus dem Stand der Technik bekannten Konzepte, bei denen das noch warme Blechabfallteil schwerkraftbedingt aus dem Werkzeug bzw. aus dem Pressenraum herausgeführt wird, wobei dies, vor allem bei größeren Blechabfallteilen, häufig zu Störungen führt, weil sich die Blechabfallteile verfangen. Ferner sind am Werkzeug und/oder an der Umformpresse entsprechende Einrichtungen (bspw. Fallschächte und Schrottcontainer) erforderlich, die jedoch häufig aus Platzgründen nicht untergebracht werden können. Mit dem Greifer können auch schwer zugängliche Blechabfallteile entnommen werden, die anderweitig, bspw. aufgrund von Einlegdornen oder dergleichen, nicht selbsttätig aus dem Werkzeug herausgeführt werden können. Hiervon sind insbesondere Blechabfallteile betroffen, die beim Schneiden mit geschlossenen Konturen anfallen.

Bevorzugt ist vorgesehen, dass das zur erfindungsgemäßen Vorrichtung gehörende Werkzeug wenigstens eine Kühleinrichtung zum Abkühlen des Blechmaterials aufweist. Eine solche Kühleinrichtung kann bspw. durch eine Vielzahl von Kühlkanälen gebildet sein, mit denen eine Werkzeugwirkfläche aktiv gekühlt werden kann, um dadurch eine gezielte Abkühlung des warmen Blechmaterials, insbesondere im Hinblick auf einen zu erreichenden Härtungseffekt, bewerkstelligen zu können. In diesem Fall ist besonders bevorzugt vorgesehen, dass die Schneideinrichtung dafür ausgebildet ist, beim Beschneiden und/oder Lochen des Blechmaterials wenigstens einen nicht gekühlten Blechbereich von einem gekühlten Blechbereich abzutrennen. Bei einem nicht gekühlten Blechbereich handelt es sich z. B. um einen außenliegenden Rand und/oder um eine Bearbeitungszugabe, die nach dem Abtrennen als ungekühltes und somit noch warmes Blechabfallteil anfällt.

Ferner ist bevorzugt vorgesehen, dass wenigstens eine Schneideinrichtung des Werkzeugs derart ausgebildet ist, dass das Blechmaterial in einem sich im Wesentlichen senkrecht zur Arbeitsrichtung (Pressenwirkrichtung) erstreckenden Bereich beschnitten und/oder gelocht werden kann. Ebenso ist bevorzugt vorgesehen, dass wenigstens eine Schneideinrichtung des Werkzeugs einen Schieber bzw. Trennschieber aufweist, mit dem das Blechmaterial in einem zur Arbeitsrichtung steilen Bereich beschnitten und/oder gelocht werden kann. Unter einem sich steil zur Arbeitsrichtung erstreckenden Bereich wird insbesondere ein Abschnitt des Blechmaterials verstanden, der sich (im Werkzeug) im Wesentlichen in einem Winkel von größer 0° bis 60°, bevorzugt von größer 0° bis 40° und insbesondere von ca. 5° bis ca. 15° zur Arbeitsrichtung erstreckt.

Zur Positionierung des Blechabfallteils kann das Werkzeug wenigstens eine vorgegebene Bewegungsfläche bzw. Bewegungsbahn mit einem Anschlag, bspw. in Form eines oder mehrerer Anschlagstifte, aufweisen, auf der das Blechabfallteil direkt nach dem Schneidvorgang oder erst beim Öffnen des Werkzeugs entlang gleiten kann und am Anschlag in eine definierte Position gebracht wird. Das Bewegen des Blechabfallteils auf der Bewegungsfläche kann bspw, mit einem Pusher erfolgen. Bevorzugt ist jedoch vorgesehen, dass die Bewegungsfläche rutschenartig bzw. rampenartig ausgebildet ist, so dass das Blechabfallteil schwerkraftbedingt gegen den Anschlag gleiten bzw. rutschen kann.

Zur Positionierung des Blechabfallteils kann das Werkzeug auch wenigstens eine Fallstrecke (für das Blechabfallteil) mit einer Auffangeinrichtung, wie bspw. eine Anschlagfläche oder eine Auffangschale, aufweisen.

Bevorzugt ist vorgesehen, dass der zur erfindungsgemäßen Vorrichtung gehörende Greifer wenigstens ein temperaturfestes Greifelement aufweist, mit dem das noch warme Blechabfallteil aus der definierten Position aufgenommen werden kann. Insbesondere handelt es sich hierbei um ein elektromagnetisches Greifelement oder um ein pneumatisch kontrolliertes bzw. gesteuertes Magnetgreifelement (dieses weist z. B. einen Permanentmagneten auf, der das Blechmaterial anzieht, wobei das Lösen durch mechanisches Wegdrücken des Blechmaterials vom Permanentmagneten erfolgt). Ein temperaturfestes Greifelement kann jedoch auch ein Klammergreifelement oder ein Sauggreifelement sein, sofern das Material temperaturfeste Eigenschaften aufweist.

Besonders bevorzugt ist vorgesehen, dass der Greifer auch zur gleichzeitigen Entnahme wenigstens eines beschnittenen und/oder gelochten Blechformteils ausgebildet ist. Damit ist es möglich, mit einem einzigen Greifer sowohl wenigstens ein Blechformteil als auch wenigstens ein beim Beschneiden und/oder Lochen angefallenes Blechabfallteil aufzunehmen und diese aus dem Werkzeug bzw. aus dem Pressenraum zu entnehmen. Hierfür muss der Greifer lediglich ein mal in das geöffnete Werkzeug einfahren.

Hierbei ist es besonders vorteilhaft, wenn der Greifer eine erste Greifelementanordnung mit ersten Greifelementen (d. h. mit wenigstens einem ersten Greifelement) zur Aufnahme des noch warmen Blechabfallteils und eine zweite Greifelementanordnung mit zweiten Greifelementen (d. h. mit wenigstens einem zweiten Greifelement) zur Aufnahme des bereits abgekühlten Blechformteils aufweist. Insbesondere ist vorgesehen, dass die beiden Greifelementanordnungen unabhängig voneinander betätigbar bzw. steuerbar sind, so dass das Blechabfallteil separat vom Blechformteil aufgenommen und abgeworfen oder abgelegt werden kann. Bei den ersten Greifelementen kann es sich z. B. um temperaturfeste Greifelemente handeln, wie obenstehend erläutert. Bei den zweiten Greifelementen kann es sich z. B. um konventionelle Sauggreifer handeln.

Das erfindungsgemäße Verfahren umfast die Schritte des Anspruchs 8.
- Fig. 1: zeigt in einer schematischen Schnittansicht eine erfindungsgemäße Vorrichtung zum Presshärten und Schneiden eines Blechmaterials.
- Fig. 2: zeigt in einer schematischen Schnittansicht ein anderes Werkzeug für die Vorrichtung aus Fig. 1.

Fig. 1 zeigt eine Vorrichtung zum Presshärten und Schneiden eines Blechmaterials bzw. zum Herstellen pressgehärteter und geschnittener Blechformteile. Die Vorrichtung umfasst ein insgesamt mit 100 bezeichnetes Presshärtewerkzeug (wobei ein Warmformwerkzeug im Wesentlichen identisch aufgebaut sein kann), das in einer nicht dargestellten Umformpresse eingebaut ist, und einen insgesamt mit 200 bezeichneten Greifer.

Zum Greifer 200 gehört ein Greiferarm 210 mit einer daran befestigten und an das Werkzeug 100 angepassten Greiferspinne 220, an der mehrere Greifelemente 230 und 240 angeordnet sind. Der Greifer 200 und insbesondere die Greiferspinne 220 kann auch anders aufgebaut sein.

Zum Werkzeug 100 gehört ein erstes unteres Werkzeugteil 110, mit einem formgebenden Stempel 111 und einem Niederhalter 112. Mit 113 sind im Stempel 111 integrierte Kühlkanäle bezeichnet, die von einem Kühlmedium durchströmt werden. Zum Werkzeug 100 gehört ferner ein zweites oberes und nur schematisch angedeutetes Werkzeugteil 120, das mittels der Umformpresse in der mit D angegebenen Arbeitsrichtung relativ zum unteren Werkzeugteil 110 verfahren werden kann.

Zwischen den Werkzeugteilen 110 und 120 kann in an und für sich bekannter Weise ein erwärmtes Blechmaterial 300 geformt und pressgehärtet werden. Je nach Verfahrensführung wird unter einem Formen des Blechmaterials 300 ein Umformen oder ein Formkalibrieren verstanden. Zu dem gezeigten Werkzeug 100 gehören ferner auch mehrere im Detail nicht dargestellte mechanische Schneideinrichtungen, mit denen das Blechmaterial 300 im Wesentlichen nach dem Formen (d. h. nach dem Formvorgang oder am Ende des Formvorgangs) im noch warmen Zustand beschnitten und/oder gegebenenfalls auch gelocht werden kann. Die Schneideinrichtungen weisen z. B. korrespondierende Schneidkanten, Schneidmesser oder dergleichen auf, mit denen das Blechmaterial in an und für sich bekannter Weise definiert abgeschert werden kann. Mit 125 ist ein im oberen Werkzeugteil 120 angeordneter Schieber bezeichnet, mit dem das Blechmaterial 300 in einem gemäß obenstehender Definition steilen Bereich beschnitten und/oder gegebenenfalls auch gelocht werden kann.

Die Darstellung in Fig. 1 zeigt einen abgeschlossenen Presshärte- und Schneidvorgang, wobei sich das Werkzeug 100 wieder in einem geöffneten Zustand befindet. Das zu einem Blechformteil 301 geformte und bezüglich seiner Außenkontur beschnittene Blechmaterial 300 liegt auf dem Stempel 111 auf. Mit 310 und 320 sind beim Schneiden erzeugte bzw. angefallene Blechabfallteile bezeichnet. Die Blechdicke des Blechmaterials 300 kann bspw. 0,5 mm bis 2,0 mm betragen.

Sowohl das Blechformteil 301 als auch die Blechabfallteile 310 und 320 werden gemeinsam und gleichzeitig mit dem Greifer 200 aus dem Werkzeug 100 entnommen. Hierzu fährt bei geöffnetem Werkzeug 100 der mittels Roboter oder Feeder bewegte Greifer 200 zunächst zwischen die Werkzeugteile 110 und 120 ein und wird anschließend abgesenkt, wie gezeigt, um das Blechformteil 301 und die Blechabfallteile 310 und 320 aufzunehmen, wie nachfolgend noch näher erläutert. Damit der Greifer 200 die Blechabfallteile 310 und 320 prozesssicher aufnehmen und aus dem Werkzeug 100 entnehmen kann, müssen diese Blechabfallteile nach dem Schneidvorgang in eine definierte Position verbracht werden.

Das Blechabfallteil 310, das beim Beschneiden des Werkstücks bzw. Blechmaterials 300 in einem steilen Bereich (Bereich steil zur Arbeitsrichtung D) angefallen ist, ist nach dem Schneiden schwerkraftbedingt über eine rutschenartige Bewegungsfläche 115 am unteren Werkzeugteil 110 (die beispielhaft am Stempel 111 ausgebildet ist) gegen einen Anschlag 116, wobei es sich bspw. um einen oder mehrere Anschlagstifte handeln kann, gerutscht und nimmt auf diese Weise die gezeigte definierte Position innerhalb des Werkzeugs 100 ein. Damit ist das Werkzeug 100 derart ausgebildet, dass das beim Beschneiden in einem steilen Bereich erzeugte Blechabfallteil 310 in eine definierte Position verbracht wird, aus der heraus dieses mit dem Greifer 200 prozesssicher entnommen werden kann.

Das Blechabfallteil 320, das beim Beschneiden des Werkstücks bzw. Blechmaterials 300 in einem im Wesentlichen horizontalen Bereich (Bereich senkrecht zur Arbeitsrichtung D) angefallen ist und auf dem Niederhalter 112 aufliegt, wird beim Öffnen des Werkzeugs 100 durch vertikales Verfahren des Niederhalters 112 nach oben (entgegen der Arbeitsrichtung D) in die gezeigte definierte Position innerhalb des Werkzeugs 100 gebracht.

Das bspw. auf über 900° C erwärmte und im erwärmten Zustand in das Werkzeug 100 eingelegte Blechmaterial 300, wobei es sich je nach Verfahrensführung um ein ebenes oder bereits kalt vorgeformtes Blechmaterial handeln kann, wird nur im Bereich der Kühlkanäle 113 gekühlt und entsprechend gehärtet (Kühlkanäle können auch im oberen Werkzeugteil 120 vorhanden sein). Bei dem in Fig. 1 gezeigten Werkzeug 100 erfolgt damit die Schnittführung beim Beschneiden in vorteilhafter Weise außerhalb des gekühlten Bereichs, wobei die nicht gekühlten außenliegenden Blechbereiche von dem innenliegenden gekühlten Blechbereich abgetrennt werden und die Blechabfallteile ausbilden. Dies bedeutete jedoch, dass die Blechabfallteile 310 und 320 beim Aufnehmen und Entnehmen noch warm sind, während das Blechformteil 301 bereits abgekühlt ist.

Um das gemeinsame und gleichzeitige Entnehmen des abgekühlten Blechformteils 301 und der bspw. noch 400° C und teilweise noch bis zu 650° C warmen Blechabfallteile 310 und 320 bewerkstelligen zu können, ist der Greifer 200 mit wenigstens zwei separat ansteuerbaren Greifelementanordnungen ausgestattet. Die erste Greifelementanordnung ist zur Aufnahme der Blechabfallteile 310 und 320 vorgesehen und umfasst mehrere temperaturfeste erste Greifelemente 230, wobei es sich z. B. um elektromagnetische Greifelemente, um pneumatisch kontrollierte Magnetgreifelemente oder um Klammergreifelemente handeln kann, wie obenstehend erläutert. Eine etwaige Oberflächenbeschädigung der Blechabfallteile 310 und 320 ist belanglos. Die zweite Greifelementanordnung ist zur Aufnahme des pressgehärteten und beschnittenen Blechformteils 301 vorgesehen und umfasst mehrere zweite Greifelemente, wobei es sich z. B. um konventionelle Sauggreifer handelt. Etwaige Teileausheber, mit denen das Blechformteil 301 vom Stempel 111 gelöst werden kann, sind nicht dargestellt.

Nach dem Aufnehmen des Blechformteils 301 und der Blechabfallteile 310 und 320 fährt der Greifer 200 aus dem Werkzeug 100 aus. Anschließend wird die Greiferspinne 220 über einem Abfallschacht, Abfallcontainer oder dergleichen positioniert und die Blechabfallteile 310 und 320 werden durch Lösen der ersten Greifelemente 230 (bspw. durch Entriegeln eines zugehörigen elektrischen oder pneumatischen Schaltkreises) abgeworfen. Anschließend wird die Greiferspinne 220 über einen Transportbehälter oder dergleichen verfahren, in den das pressgehärtete und beschnittene Blechformteil 301 abgelegt und insbesondere sortiert abgelegt werden kann, was durch Lösen der zweiten Greifelemente 240 erfolgt. Alternativ kann das Blechformteil 301 auch an eine nachfolgende Bearbeitungsstation übergeben werden wobei diese Übergabe in einer definierten Ausrichtung des Blechformteils 301 erfolgen kann. Das Ablegen bzw. Abwerfen kann auch in umgekehrter Reihenfolge erfolgen.

Fig. 2 zeigt das untere Werkzeugteil 110a eines anderen Werkzeugs 100a. Abweichend zu dem in Fig. 1 gezeigten Werkzeug 100 ist hier eine Fallstrecke 117a vorgesehen, entlang derer das warme Blechabfallteil 310a nach dem Schneiden schwerkraftbedingt im Wesentlichen vertikal nach unten fällt und schließlich auf einer im Wesentlichen horizontal ausgerichteten ebenen Auffangeinrichtung 118a positionsgenau zum Liegen kommt, wie gezeigt. Aus dieser definierten Position innerhalb des Werkzeugs 100a kann das Blechabfallteil 310a, zusammen mit dem Blechabfallteil 320a und dem Blechformteil 301a, vom Greifer prozesssicher aufgenommen und aus dem Werkzeug 100a entnommen werden, wie vorausgehend beschrieben. Mit 119a ist ein Einweiser bezeichnet. Mit 114a ist eine am Stempel 111a ausgebildete Schneidkante bezeichnet, die zum Ausführen einer Trennoperation mit einer am oberen Werkzeugteil angeordneten Schneidkante (wobei diese Schneidkante insbesondere an einem Schieber ausgebildet ist, wie in Fig. 1 gezeigt) zusammenwirkt, um das Blechmaterial 300a im Wesentlichen nach dem Formen entlang einer definierten Schnittlinie abzuscheren.

### Bezugszeichenliste

- 100: Werkzeug (Presshärtewerkzeug)
- 110: unteres Werkzeugteil
- 111: Stempel
- 112: Niederhalter
- 113: Kühlkanäle
- 114: Schneidkante
- 115: rutschenartige Bewegungsfläche
- 116: Anschlag
- 117: Fallstrecke
- 118: Auffangeinrichtung
- 119: Einweiser
- 120: oberes Werkzeugteil
- 125: Schieber
- 200: Greifer
- 220: Greiferspinne
- 230: erste Greifelemente
- 240: zweite Greifelemente
- 300: Blechmaterial
- 301: Blechformteil
- 310: Blechabfallteil
- 320: Blechabfallteil

## Patentansprüche

1. Vorrichtung zum Warmformen und insbesondere zum Presshärten eines Blechmaterials (300), umfassend wenigstens ein Werkzeug (100), das wenigstens zwei relativ zueinander verfahrbare Werkzeugteile (110, 120) aufweist, zwischen denen ein erwärmtes Blechmaterial (300) geformt werden kann, und das wenigstens eine mechanische Schneideinrichtung aufweist, mit der das Blechmaterial (300) nach dem Formen im noch warmen Zustand beschnitten und/oder gelocht werden kann,
**dadurch gekennzeichnet, dass**
diese Vorrichtung ferner wenigstens einen verfahrbaren Greifer (200) umfasst, der wenigstens ein temperaturfestes Greifelement (230) aufweist, mit dem nach dem Beschneiden und/oder Lochen des Blechmaterials (300) wenigstens ein noch bis zu 650 °C warmes Blechabfallteil (310, 320) automatisiert aus dem Werkzeug (100) entnommen werden kann,
wobei das Werkzeug (100) derart ausgebildet ist, dass das noch bis zu 650 °C warme Blechabfallteil (310, 320) nach dem Beschneiden und/oder Lochen im Werkzeug (100) in eine definierte Übergabeposition verbracht wird, aus der heraus dieses mit dem Greifer (200) prozesssicher aufgenommen und aus dem Werkzeug (100) entnommen werden kann.

2. Vorrichtung nach Anspruch 1,
**dadurch gekennzeichnet, dass**
das Werkzeug (100) wenigstens eine Kühleinrichtung (113) zum Abkühlen des Blechmaterials (300) aufweist, und dass die Schneideinrichtung derart ausgebildet ist, dass beim Beschneiden und/oder Lochen des Blechmaterials (300) wenigstens ein nicht gekühlter Blechbereich von einem gekühlten Blechbereich abgetrennt wird.

3. Vorrichtung nach Anspruch 1 oder 2,
**dadurch gekennzeichnet, dass**
die Schneideinrichtung des Werkzeugs (100) einen Schieber (125) aufweist, mit dem das Blechmaterial (300) in einem steilen Bereich beschnitten und/oder gelocht werden kann.

4. Vorrichtung nach einem der vorausgehenden Ansprüche und insbesondere nach Anspruch 3,
**dadurch gekennzeichnet, dass**
das Werkzeug (100) zur Positionierung des Blechabfallteils (310) eine rutschenartige Bewegungsfläche (115) mit einem Anschlag (116) aufweist.

5. Vorrichtung nach einem der vorausgehenden Ansprüche,
**dadurch gekennzeichnet, dass**
das Werkzeug (100a) zur Positionierung des Blechabfallteils (310a) eine Fallstrecke (117a) mit einer Auffangeinrichtung (118a) aufweist.

6. Vorrichtung nach einem der vorausgehenden Ansprüche,
**dadurch gekennzeichnet, dass**
der Greifer (200) ferner auch zur gleichzeitigen Entnahme wenigstens eines beschnittenen und/oder gelochten Blechformteils (301) ausgebildet ist.

7. Vorrichtung nach Anspruch 6,
**dadurch gekennzeichnet, dass**
der Greifer (200) eine erste Greifelementanordnung mit ersten Greifelementen (230) zur Aufnahme des Blechabfallteils (310, 320) und eine zweite Greifelementanordnung mit zweiten Greifelementen (240) zur Aufnahme des Blechformteils (301) aufweist, wobei die Greifelementanordnungen unabhängig voneinander betätigbar sind.

8. Verfahren zum Warmformen und insbesondere zum Presshärten eines Blechmaterials (300),
**gekennzeichnet durch**
folgende Schritte:
- Bereitstellen einer Vorrichtung gemäß einem der vorausgehenden Ansprüche 1 bis 7;
- Einlegen eines erwärmten Blechmaterials (300) in das geöffnete Werkzeug (100) und Schließen des Werkzeugs (100);
- Formen und gegebenenfalls Presshärten des erwärmten Blechmaterials (300) und anschließendes Beschneiden und/oder Lochen des Blechmaterials (300) im Werkzeug (100);
- Öffnen des Werkzeugs (100) und automatisiertes Entnehmen wenigstens eines noch bis zu 650 °C warmen Blechabfallteils aus dem Werkzeug mittels des Greifers (200).

## Claims

1. Apparatus for thermoforming and in particular for press-hardening a sheet material (300) comprising at least one tool (100) that has at least two tool parts (110, 120) which can be moved relative to one another and between which a heated sheet material (300) can be formed, and that has at least one mechanical cutting device by means of which the sheet material (300) can, after forming and while it is still in the heated state, be cut and/or holed,
**characterized in that**
this apparatus further comprises at least one movable gripper (200) that has at least one temperature-resistant gripping element (230) by means of which, after cutting and/or holing the sheet material (300), at least one sheet waste piece (310, 320) that is still at a temperature of up to 650°C can be automatically removed from the tool (100),
wherein the tool (100) is designed such that, after cutting and/or holing in the tool (100), the sheet waste piece (310, 320) that is still at a temperature of up to 650°C is brought into a defined transfer position whence it can be taken up with the gripper (200) and removed from the tool (100) in a reliable manner in terms of the process.

2. Apparatus according to Claim 1,
**characterized in that**
the tool (100) has at least one cooling device (113) for cooling the sheet material (300), and **in that** the cutting device is designed such that, when cutting and/or holing the sheet material (300), at least one non-cooled sheet region is separated from a cooled sheet region.

3. Apparatus according to Claim 1 or 2,
**characterized in that**
the cutting device of the tool (100) has a pusher (125) by means of which the sheet material (300) can be cut and/or holed in a steep region.

4. Apparatus according to one of the preceding claims and in particular according to Claim 3,
**characterized in that**
the tool (100) has, for positioning the sheet waste piece (310), a slide-type movement surface (115) with an end stop (116).

5. Apparatus according to one of the preceding claims,
**characterized in that**
the tool (100a) has, for positioning the sheet waste piece (310a), a drop distance (117a) with a catching device (118a).

6. Apparatus according to one of the preceding claims,
**characterized in that**
the gripper (200) is furthermore also designed for simultaneously removing at least one cut and/or holed sheet formed part (301).

7. Apparatus according to Claim 6,
**characterized in that**
the gripper (200) has a first gripping element arrangement with first gripping elements (230) for taking up the sheet waste piece (310, 320) and a second gripping element arrangement with second gripping elements (240) for taking up the sheet formed part (301), wherein the gripping element arrangements can be actuated independently of one another.

8. Method for thermoforming and in particular for press-hardening a sheet material (300),
**characterized by**
the following steps:
- preparing a device according to one of the preceding Claims 1 to 7;
- introducing a heated sheet material (300) into the opened tool (100) and closing the tool (100);
- forming and optionally press-hardening the heated sheet material (300) and then cutting and/or holing the sheet material (300) in the tool (100);
- opening the tool (100) and automatically removing at least one sheet waste piece, that is still at a temperature of up to 650°C, from the tool by means of the gripper (200).

## Revendications

1. Dispositif pour le formage à chaud et notamment la trempe à la presse d'un matériau en tôle (300), comprenant au moins un outil (100), qui présente au moins deux parties d'outil (110, 120) déplaçables l'une par rapport à l'autre, entre lesquelles peut être formé un matériau en tôle chauffé (300), et qui présente au moins un dispositif de coupe mécanique avec lequel le matériau en tôle (300), à l'état encore chaud après le formage, peut être coupé et/ou percé, **caractérisé en ce que**
ce dispositif comprend en outre au moins un dispositif de préhension déplaçable (200) qui présente au moins un élément de préhension (230) résistant à la température, avec lequel, après la coupe et/ou le perçage du matériau en tôle (300), au moins une partie de chute de tôle (310, 320) encore chaude à une température de jusqu'à 650°C peut être enlevée de l'outil (100) de manière automatisée,
l'outil (100) étant réalisé de telle sorte que la partie de chute de tôle (310, 320) encore chaude à une température de jusqu'à 650°C après la coupe et/ou le perçage dans l'outil (100) soit amenée dans une position de transfert définie depuis laquelle celle-ci peut être reçue de manière sûre du point de vue du processus et être enlevée de l'outil (100) au moyen du dispositif de préhension (200).

2. Dispositif selon la revendication 1,
**caractérisé en ce que**
l'outil (100) présente au moins un dispositif de refroidissement (113) pour refroidir le matériau en tôle (300), et **en ce que** le dispositif de coupe est réalisé de telle sorte que lors de la coupe et/ou du perçage du matériau en tôle (300), au moins une région de tôle non refroidie soit séparée d'une région de tôle refroidie.

3. Dispositif selon la revendication 1 ou 2,
**caractérisé en ce que**
le dispositif de coupe de l'outil (100) présente un coulisseau (125), avec lequel le matériau en tôle (300) peut être coupé et/ou percé dans une région pentue.

4. Dispositif selon l'une quelconque des revendications précédentes et en particulier selon la revendication 3,
**caractérisé en ce que**
l'outil (100) présente, pour le positionnement de la partie de chute de tôle (310), une surface de déplacement de type glissière (115) avec une butée (116).

5. Dispositif selon l'une quelconque des revendications précédentes,
**caractérisé en ce que**
l'outil (100a), pour le positionnement de la partie de chute de tôle (310a), présente une section de chute (117a) avec un dispositif de collecte (118a).

6. Dispositif selon l'une quelconque des revendications précédentes,
**caractérisé en ce que**
le dispositif de préhension (200) est réalisé en outre également pour enlever simultanément au moins une pièce façonnée en tôle coupée et/ou percée (301).

7. Dispositif selon la revendication 6,
**caractérisé en ce que**
le dispositif de préhension (200) présente un premier agencement d'éléments de préhension avec des premiers éléments de préhension (230) pour recevoir la partie de chute de tôle (310, 320) et un deuxième agencement d'éléments de préhension avec des deuxièmes éléments de préhension (240) pour recevoir la pièce façonnée en tôle (301), les agencements d'éléments de préhension pouvant être actionnés indépendamment l'un de l'autre.

8. Procédé pour le formage à chaud et notamment la trempe à la presse d'un matériau en tôle (300), **caractérisé par** les étapes suivantes :
- fourniture d'un dispositif selon l'une quelconque des revendications précédentes 1 à 7 ;
- insertion d'un matériau en tôle chauffé (300) dans l'outil ouvert (100) et fermeture de l'outil (100) ;
- formage et éventuellement trempe à la presse du matériau en tôle chauffé (300) et coupe et/ou perçage subséquent(e)(s) du matériau en tôle (300) dans l'outil (100) ;
- ouverture de l'outil (100) et enlèvement automatisé d'au moins une partie de chute de tôle encore chaude à une température de jusqu'à 650°C hors de l'outil au moyen du dispositif de préhension (200).
